# EUROPÄISCHE PATENTSCHRIFT

(11) **EP 0 594 092 B1**
(45) Veröffentlichungstag und Bekanntmachung des Hinweises auf die Patenterteilung: **22.01.1997**
(21) Anmeldenummer: 93116761.3
(22) Anmeldetag: 16.10.1993
(51) Int. Cl.: B26F 3/00

(54) **Fangeinrichtung für Fluidstrahlschneidanlagen**
Catcher for fluid jet-cutting devices
Dispositif de capture pour des appareils de coupe à jet de fluide

(30) Priorität: 17.10.1992 DE 4235090; 27.05.1993 DE 4317680
(43) Veröffentlichungstag der Anmeldung: 27.04.1994
(73) Patentinhaber: SÄCHSISCHE WERKZEUG UND SONDERMASCHINEN GmbH, 01902 Neukirch (DE)
(72) Erfinder: Nedo, Werner, D-02625 Bautzen (DE); Thonig, Harry, Dr. Ing., D-01904 Neukirch (DE); Walden, Mathias, Dipl.-Ing., D-02689 Sohland (DE)
(74) Vertreter: Mühlisch, Alfred, Dipl.-Ing.

(56) Entgegenhaltungen:
- EP-A- 0 107 573
- EP-A- 0 270 364
- EP-A- 0 319 143
- EP-A- 0 480 118
- FR-A- 2 528 994
- US-A- 5 083 487
- US-A- 5 127 199
- PATENT ABSTRACTS OF JAPAN vol. 013, no. 528 (M-898)24. November 1989 & JP-A-01 216 799 (SUGINO MACH) 30. August 1989

## Beschreibung

Die Erfindung betrifft eine Fangeinrichtung für Fluidstrahlschneidanlagen mit einem in einem Brauchwasserkreislauf zur Abrasivmittelausschwemmung eingebundenen, in einem Trog befindlichen Einsatzbehälter nach dem Oberbegriff des Anspruchs 1.

Allgemein ist es bekannt, den Reststrahl einer Fluidstrahlschneidanlage in einem wassergefüllten Catcher von entsprechender Tiefe aufzufangen. Es wurden dazu Liniencatcher verwendet, deren Bauhöhe durch eine auf dem Boden des Catchers befindliche Prallplatte verringert wird. Über diese Prallplatte fließt ein Wasserstrom, der das Abrasivmittel und Schneidgutreste aus dem Catcher auswäscht (EP 270364).
Es sind auch kugelgefüllte Trockencatcher bekannt, bei denen der eindringende Reststrahl die Kugeln in Bewegung setzt und das Fluid durch eine Bodenöffnung abläuft. Der Ablauf kann auch an der Seite des Catchers angebracht sein, so daß sich der Catcher mit Fluid bis zum Auslauf füllt. Für das Auffangen eines mit Abrasivmittel arbeitenden Fluidstrahls scheint dieser Catcher wenig geeignet (EP 0208038)
Aus EP 0319143 ist ein Liniencatcher gemäß dem Oberbegriff des Anspruchs 1 bekannt, der als flexibler Netzschlauch U-förmig unter dem Schneidsystem angebracht ist und mit Füllkörpern, die gekühlt werden, gefüllt ist.

Aus dem US-Patent 51 27 199 ist eine trogförmige, sich über die ganze Arbeitsfläche eines in zwei Richtungen bewegbaren Wasserstrahlschneidkopfs erstreckende Fangeinrichtung für den Restwasserschneidstrahl bekannt, die von Brauchwasser durchströmt wird. Der Boden ist mit Verschleißplatten geschützt. Unter den Verschleißplatten strömt Spülwasser die Schneidgutreste und Abrasivmittel von der Bodenfläche des Troges. Ein Gitterrost dient als Maschinentisch und deckt den Trog oben ab. Über die Verschleißplatten und durch Löcher in ihnen strömt Brauchwasser von einem Raum über den Verschleißplatten in den Raum zwischen Verschleißplatten und Trogboden.

Flächencatcher in Trogform sind auch bekannt. Über dem eine Prallplatte tragenden Boden des Troges ist ein Bett aus Wabenmaterial aufgebaut, unter dem geneigte Ablenkplatten zur Reststrahlablenkung bzw. Zerstreuung angebracht sind. Es handelt sich um einen Trockencatcher, der ebenfalls wenig geeignet für die Arbeit mit einem mit Abrasivmittel beaufschlagten Fluidstrahl erscheint (05 2813498).

Der Erfindung liegt die Aufgabe zugrunde, einen in einen Brauchwasserkreislauf eingebundenen, in einem Trog verfahrbaren Einsatzbehälter mit Brauchwasser zu füllen und zur Entsorgung von Abrasivmittel und Schneidgutresten zu spülen.

Zur Lösung der Aufgabe ist die Fangeinrichtung durch die Merkmale des Anspruchs 1 gekennzeichnet. Weiter vorteilhafte Ausgestaltungen der Fangeinrichtung sind Gegenstand weiterer Unteransprüche.

Die Erfindung soll nachstehend an Hand eines Ausführungsbeispiels erläutert werden. Die dazugehörige Zeichnung zeigt in
- Fig. 1: die schematische Draufsicht auf den Trog mit dem Einsatzbehälter und den Absetzbecken
- Fig. 2: einen Querschnitt durch den Einsatzbehälter
- Fig. 3: eine Seitenansicht des Einsatzbehälters.

In einem Maschinenunterbau 1 befindet sich ein rechteckiger Trog 2. In dem Trog 2 ist ein Einsatzbehälter 3 beweglich gelagert. Der Einsatzbehälter 3 überbrückt den Trog 2 und läuft auf dem als Schienen ausgebildeten langen Rand 30 des Troges 2. In dem Trogboden 31 befindet sich eine Rinne 5, die zu einer Sammelmulde 6 hin geneigt ist. In die Sammelmulde 6 ist der Einlaß eines Saugschlauches 7 einer Schlammpumpe 8 eingelegt.

Die Schlammpumpe 8 pumpt das belastete Brauchwasser aus der Sammelmulde 6 in ein Mehrkammerabsatzbecken 9. Im Mehrkammerabsatzbecken 9 befindet sich ein Förderband 10, das den sich absetzenden Schlamm aus Abrasivmittel und Schneidgutresten aus dem Mehrkammerabsatzbecken 9 fördert. In das Mehrkammerabsatzbecken 9 ragt ein Ansaugstutzen 11 einer Pumpe 12. Vor dem Ansaugstutzen 11 befindet sich ein hier nicht dargestelltes Filter. An die Pumpe 12 ist ein flexibler Schlauch 14 angeschlossen, der auf einer Ablage 13 neben dem Trog 2 liegt. An den Schlauch 14 ist ein als Siphon ausgebildeter Zufluß 32 angeschlossen. Der Zufluß 32 ist durch einen Spalt 33 von außen in den Trog 2 geführt. Der Zufluß 32 ist an einer Stirnwand 15 des Einsatzbehälters 3 dicht über dessen Boden 16 angeschlossen. Im Boden 16 des Einsatzbehälters 3 ist neben der der Stirnwand 15 gegenüberliegenden Stirnwand ein Ausfluß 17 angebracht, dessen Durchlaßöffnung in der Größe einstellbar ist. Der Ausfluß 17 entwässert den Einsatzbehälter 3 in die Rinne 5. Im Einsatzbehälter 3 befindet sich ein Einsatz 18. Sein Siebboden 19 ist mit Prallkörpern 20 bedeckt. Zwischen dem Siebboden 19 und dem Boden 16 des Einsatzbehälters 3 befindet sich ein vom Brauchwasser durchströmter Freiraum 21. An diesen Freiraum 21 schließen sich Steigschächte 22 an. Die Steigschächte 22 werden durch die Seitenwänden 23 des Einsatzes 18 und den Seitenwänden 24 des Einsatzbehälters 3 gebildet. Sie führen zu einem Überlauf 25. In der oberen Öffnung 26 des Einsatzes 18 sind Führungen 27 angebracht. Sie lassen zwischen sich einen Spalt 28 frei. Auf den Führungen 27 sind Dichtungsstreifen 29 befestigt. Diese Dichtungsstreifen 29 können Bürstenleisten mit nach oben stehenden Borsten sein. Die Bürstenleisten können den Überlauf 25 umrahmen. Die Dichtungsstreifen 29 liegen an der Unterseite des nicht dargestellten Maschinentisches an. Der Maschinentisch besteht aus einem Gitterrost. Das Gitterrost besteht aus senkrechtstehenden, sich kreuzenden Material streifen. Auf jeder Außenfläche der Seitenwände 24 des Einsatzbehälters 3 ist eine taschenförmige Kammer 34 aufgesetzt. Die Kammer 34 ist nach oben offen und folgt auf den überlauf 25. Der Bodenstreifen 35 der Kammer 34 senkt sich von der Zuflußstirnseite 15 zur Abflußstirnseite des Einsatzbehälters 3 hin ab und endet vor der Stirnwand 36 der Kammer 34. Damit bleibt ein Abflußloch 37 neben dem Ausfluß 17 über der Rinne 5 frei.

Durch den Zufluß 32 wird der Einsatzbehälter 3 mit Brauchwasser versorgt. Dabei wird ihm mehr Brauchwasser zugeführt, als durch den einstellbaren Ausfluß 17 abfließen kann. Der Einsatzbehälter 3 füllt sich zum Überlaufen über den Überlauf 25. Das überlaufende Brauchwasser fließt über den Überlauf 25 in die Kammern 34. Durch die Neigung der Bodenstreifen 35 wird es zum Abflußloch 37 geleitet. Es fließt zusammen mit dem den Einsatzbehälter 3 durchspülenden, aus dem Ausfluß 17 austretenden Brauchwasser in die Rinne 5. In der Rinne 5 herrscht eine Strömung, die ein Absetzen von Abrasivmittel oder Werkstoffresten verhindert.

Der mit Abrasivmittel beaufschlagte Schneidstrahl tritt in den wassergefüllten Einsatz 18 durch den Spalt 28 ein. Er wird im Brauchwasser und den Prallkörpern 20 entspannt. Beim Eintreten des Schneidstrahls wallt das Brauchwasser auf. Die Dichtungsstreifen 29 verhindern, daß das aufwallende Brauchwasser seitlich in den Überlauf 25 abfließt. Das aufwallende Brauchwasser füllt nun die über der Eintreffstelle des Schneidstrahls liegende Kammer des Gitterrostes. Dadurch wird der vom aus dem Schneidgut austretenden Schneidstrahl verursachte Geräuschpegel stark gemindert. Das Abrasivmittel fällt durch den Siebboden 19 in den brauchwasserdurchströmten Freiraum 21. Durch den Brauchwasserstrom wird vom es aus dem Einsatzbehälter 3 in die Rinne 5 des Troges 2 gespült und weiter von dort aus der Sammelmulde 6 mit der Schlammpumpe 8 in das Mehrkammerabsatzbecken 9 gefördert.

### Aufstellung der verwendeten Bezugszeichen

- 1: Maschinenunterbau
- 2: Trog
- 3: Einsatzbehälter
- 5: Rinne
- 6: Sammelmulde
- 7: Saugschlauch
- 8: Schlammpumpe
- 9: Mehrkammerabsatzbecken
- 10: Förderband
- 11: Ansaugstutzen
- 12: Pumpe
- 13: Anlage
- 14: Schlauch
- 15: Stirnwand
- 16: Boden
- 17: Ausfluß
- 18: Einsatz
- 19: Siebboden
- 20: Prallkörper
- 21: Freiraum
- 22: Steigschächte
- 23: Seitenwand
- 24: Seitenwand
- 25: Überlauf
- 26: Öffnung
- 27: Führung
- 28: Spalt
- 29: Dichtungsstreifen
- 30: Rand
- 31: Trogboden
- 32: Zufluß
- 33: Spalt
- 34: Kammer
- 35: Bodenstreifen
- 36: Stirnwand
- 37: Abflußloch

## Patentansprüche

1. Fangeinrichtung für Fluidstrahlanlagen mit einem in zwei senkrecht zueinander stehenden Arbeitsrichtungen über eine Arbeitsfläche bewegbaren Fluidstrahlschneidkopf zum Auffangen eines aus einem auf einem die Arbeitsfläche bildenden Arbeitstisch aufgelegten Werkstück austretenden Fluidreststrahls, die aus einem mit einem Boden (31) nach unten geschlossenen Trog (2) mit rechteckiger, von einem den Arbeitstisch bildenden Gitterrost abgedeckter oberer Öffnung besteht, in dem ein Prallkörper (20) enthaltender, zum Trog (2) hin mit einem Boden (16) geschlossener, schmaler, Stirnfläche (15) und lange Seitenwände (24) habender, Brauchwasser durchströmter, zum Gitterrost einen sich in eine Arbeitsrichtung des Fluidstrahlschneidkopfes erstreckenden Spalt (28) habender und in die andere Arbeitsrichtung des Fluidstrahlschneidkopfes an den langen Seiten der Öffnung des Troges (2) bewegbar gelagerter Einsatzbehälter (3) den Trog (2) parallel zu dessen kurzen Seiten überbrückt, dadurch gekennzeichnet,
- daß der beweglich in einem aus Sammelmulde (6), Saugschlauch (7), Schlammpumpe (8) Mehrkammerabsatzbecken (9) mit Förderband (10), Pumpe (12), Einsatzbehälter (3) und Rinne (5) im Trogboden (31) bestehenden Brauchwasserkreislauf eingebundene Einsatzbehälter (3) dicht über dessen Boden (16), an einer ersten Stirnfläche (15) einen Anschluß (32) eines Schlauches (14) trägt, an dem der im Brauchwasserkreislauf die Pumpe (12) mit dem Einsatzbehälter (3) verbindende, in einer Ablage (13) neben dem Trog (2) geführte, flexible Schlauch (14) angeschlossen ist,
- daß in dem Boden (16) des Einsatzbehälters (3) nahe der der ersten Stirnfläche (15) gegenüberstehenden zweiten Stirnfläche des Einsatzbehälters (3) ein den Einsatzbehälter (3) in die am Boden (31) des Troges (2) befindliche Rinne (5) entwässernder Ausfluß (17) angeordnet ist, durch den einstellbar weniger Brauchwasser, den Einsatzbehälter (3) zum Überlaufen überfüllend, ausströmt, als von der Pumpe (12) über den Schlauch (14) geliefert wird,
- daß im Einsatzbehälter (3) ein aus Längswänden (23) und einem Siebboden (19) gebildeten Einsatz (18) so eingehängt ist, daß zwischen seinem Siebboden (19) und dem Boden (16) des Einsatzbehälter (3) ein brauchwasserdurchströmter Freiraum (21) bleibt,
- daß der Siebboden (19) des Einsatzes (18) mit Prallkörpern (20) bedeckt ist, die von unten mit aufsteigendem Brauchwasser durchströmt werden,
- daß sich an den Freiraum (21) von den Längswänden (23) des Einsatzes (18) und den Seitenwänden (24) des Einsatzbehälters (3) gebildete, an den oberen Rand des Einsatzbehälters (3) und in daran anschließende Überläufe (25) führende Steigschächte (22) anschließen und
- daß der Boden (31) des Troges (2) wie auch die Rinne (5) zu der Sammelmulde (6) hin geneigt ist, aus der die Schlammpumpe (8) das mit Abrasivmittel und Schneidgutresten belastete Brauchwasser und das hinzukommende Fluid des Schneidstrahls absaugt und in das neben dem Trog (2) befindliche Mehrkammerabsatzbecken (9) innerhalb des Brauchwasserkreislaufs, diesen schließend, fördert.

2. Fangeinrichtung für Fluidstrahlschneidanlagen mit dem unter dem Arbeitstisch befindlichen Einsatzbehälter (3), nach Anspruch 1, dadurch gekennzeichnet, daß das den Arbeitstisch bildende Gitterrost aus sich kreuzenden und zwischen sich Kammern bildenden, senkrecht stehenden Materialstreifen besteht, an dessen zum Einsatzbehälter (3) hin gewandten Unterseite als Bürstenleisten ausgebildete Dichtungsstreifen (29) anliegen, die von der die Deckfläche des Einsatzes (18) bildenden, den Spalt (28) zwischen sich bildenden, gekröpften Führungen (29) getragen werden.

3. Fangeinrichtung für Fluidstrahlschneidanlagen nach den Ansprüchen 1 und 2, dadurch gekennzeichnet, daß an den Seitenwänden (24) des Einsatzbehälters (3) auf jeder Seite einen Überlauf (25) bildende, nach oben offene, nach unten mit einem Bodenstreifen (35) geschlossene taschenförmige Kammern (34) angebracht sind, die sich über die gesamte Seitenwand (24) erstrecken und deren Bodenstreifen sich von der Zufluß- zur Abflußseite des Einsatzbehälters hin stark absenken und über der Rinne (5) ein Abflußloch (37) freilassend enden.

## Claims

1. A catcher for fluid jet devices with a fluid jet cutting head movable across a working surface in two working directions being normal to each other for catching of a residual fluid jet exposed from a work piece laid on a working table that is the working surface comprising a trough (2) closed in downward direction by a bottom (31) with rectangular upper opening covered by a gridiron that forms the working table wherein an inset receptacle (3) that is movable supported at the long sides of the opening of the trough (2) along the one working direction of the fluid jet cutting head bridges the trough (2) parallel to its short sides having an impact body (20), a narrow front surface (15) and long side walls (24), a gap (28) to the gridiron extending along the other working direction of the fluid jet cutting head and where service water flows through,
- wherein the inset receptacle (3) comprising a collecting vat (6), a suction hose (7), a sludge pump (8), a multichamber settling tank (9) with belt conveyor (10), pump (12), inset receptacle (3) and groove (5) is movable incorporated in the service water circuit being in the trough bottom (31) and has a connection piece (32) of a hose (14) close above its bottom (16) at a first front surface to which the flexible hose (14) is connected that connects the pump (12) with the inset receptacle (3) in the service water circuit and that is led in a tray (13) alongside of the trough (2),
- wherein an outlet (17) is arranged in the bottom (16) of the inset receptacle (3) close to the second front surface of the inset receptacle (3) arranged opposite to the first front surface (15) that drains off the water of the inset receptacle into the groove (5) being in the bottom (31) of the trough (2) through which less service water comes out overcharging the inset receptacle (3) than being supplied by the pump (12) via the hose (14),
- wherein the inset member (18) formed from longitudinal walls (23) and a sieve bottom (19) is suspended in the inset receptacle (3) in such a way that there is space (21) between its sieve bottom (19) and the bottom (16) of the inset receptacle (3) that is passed by service water,
- wherein the sieve bottom (19) of the inset member (18) is covered with impact bodies (20) that are passed by upward flowing service water from below
- wherein the space (21) is followed by rising shafts (22) formed by the longitudinal walls (23) of the inset member (18) and the side walls (24) of the inset receptacle (3) leading to the upper edge of the inset receptacle (3) and into following overflow channels (25) and
- wherein the bottom (31) of the trough (2) and also the groove (5) are inclined to a collecting vat (6) from which the sludge pump (8) extracts the service water that is contaminated by abrasive material and cutting residues and the fluid of the cutting jet that is added and which conveys it into the multichamber settling tank (9) being arranged alongside of the trough (2) closing the service water circuit in this way.

2. The catcher for fluid jet cutting devices with inset receptacle (3) being under the working table of Claim 1, wherein the irongrid forming the working table comprises material strips that are crossing each other and forming chambers between them at which bottom side that shows to the inset receptacle (3) sealing strips (29) formed as brush strips sit close that are supported by cranked guides (29) forming the covering surface of the inset receptacle (18) and the gap (28) between them.

3. The catcher for fluid jet cutting devices of the Claims 1 and 2 wherein pocket-shaped chambers (34) being open at their upper side and closed at the bottom by a bottom strip (35) are arranged at the side walls (24) of the inset receptacle (3) forming an overflow channel (25) at each side and extend along the whole side wall (24) and wherein their bottom strips are heavy inclined from the inlet to the outlet side of the inset receptacle and end above the groove (5) keeping an outlet hole (37) open.

## Revendications

1. Dispositif de capture pour des appareils de coupe à jet de fluides avec une tête de coupe à jet de fluide se déplaçant en deux dispositifs de travail, positionnés verticalement sur une surface de travail pour capter un jet de fluide sortant d'une pièce située sur une table constituant la surface de travail, composée d'une cuve (2) fermée en bas par un fond (31) et par un grillage rectangulaire couvrant l'ouverture en haut qui constitue la table de travail, dans laquelle est inséré un réservoir (3), fermé vers la cuve (2) par un fond (16) présentant une surface frontale étroite (15) et des parois latérales longues (24), et qui contient un corps de rebondissement (20), à travers lequel passe l'eau et qui est muni d'une fente (28) dirigée vers la direction de travail de la tête de coupe à jet de fluide, et qui est posé de façon mobile sur les côtés longs de l'ouverture de la cuve (2) et surplombant celle-ci parallèlement à ses côtés courts, caractérisé en ce que
- le réservoir inséré de façon mobile (3) dans le circuit d'eau, qui est composé d'une cuvette collectrice (6), d'un tuyau aspirant (7), d'une pompe à boue (8), d'un bassin de dépôt à chambres multiples (9) avec convoyeur (10), d'une pompe (12), du réservoir inséré (3) et d'une rigole (5) dans le fond de la cuve (31), est muni d'un raccord (32) de tuyau (14) sur sa première face frontale (15) près du fond (16), auquel est raccordé le tuyau flexible (14) qui établi la connexion entre la pompe (12) et le réservoir inséré (3) et qui passe dans un espace (13) à côté de la cuve (2),
- le fond (16) du réservoir inséré (3) est muni d'un orifice d'écoulement (17), près de la première face frontale (15) qui est située en face de la deuxième face frontale du réservoir inséré (3); cet orifice vidange le réservoir inséré (3) dans la rigole (5) située au fond (31) de la cuve (2); à travers cet orifice passe moins d'eau (débit réglable) que ne déverse la pompe (12) par le tuyau (14), l'eau remplissant le réservoir inséré (3) jusqu'à ce qu'il déborde,
- dans le réservoir inséré (3), un insert (18) composé de parois longitudinales (23) et d'un fond à tamis (19) est suspendu, de façon à ce qu'il reste un espace libre (21) dans lequel l'eau passe entre le fond à tamis (19) et le fond du réservoir inséré (3),
- le fond à tamis (19) de l'insert (18) est couvert de corps de rebondissement (20) qui sont traversés par l'eau montante,
- dans l'espace libre (21), deux conduites montantes (22) sont installées; elles sont constituées des parois longitudinales (23) de l'insert (18) et des parois latérales (24) du réservoir inséré (3), menant au bord supérieur du réservoir inséré (3) et à des déversoirs (25) raccordés à celui-ci, et
- le fond (31) de la cuve (2) ainsi que la rigole (5) sont penchés en direction de la cuvette collectrice (6) où la pompe à boue (8) aspire l'eau chargée de produits abrasifs et de déchets de coupe, ainsi que le fluide du jet de coupe, et les refoule dans le bassin de dépôt à chambre multiple (9) situé à côté de la cuve (2) en fermant le circuit d'eau.

2. Dispositif de capture pour des appareils de coupe à jet de fluide avec le réservoir inséré (3) sous la table de travail, selon la revendication 1, caractérisé en ce que le grillage qui constitue la table de travail est composé de deux bandes de matériau, positionnées verticalement, qui se croisent et qui constituent des chambres entre elles; des bandes d'étanchéité (29) en forme de barres de brosse qui sont portées par des guidages coudés (29) formant la couverture de l'insert (18), et qui sont séparés par la fente (28), sont posées sur le côté du fond du grillage qui est orienté vers le réservoir inséré (3).

3. Dispositif de capture pour des appareils de coupe à jet de fluide selon les revendications 1 et 2, caractérisé en ce que des chambres (34) en forme de poches ouvertes en haut et fermées en bas par une bande de fond (35) sont montées sur les parois latérales (24) du réservoir inséré (3), et forment un déversoir de chaque côté (25) et couvrent la totalité du côté latéral (24); les bandes de fond de ces chambres présentent une pente importante vers le côté d'évacuation du réservoir inséré et finissent sur la rigole (5) en laissant une ouverture d'évacuation (37).
